# EUROPÄISCHE PATENTANMELDUNG

(11) **EP 4 316 672 A1**
(43) Veröffentlichungstag der Anmeldung: **07.02.2024**
(21) Anmeldenummer: 23189295.1
(22) Anmeldetag: 02.08.2023
(51) Int. Cl.: B05C 5/02, B05B 15/65, B05C 17/005

(54) **AUFTRAGUNGSSYSTEM**

(30) Priorität: 05.08.2022 LU 502629
(71) Anmelder: LÖWE Fenster Löffler GmbH, 63839 Kleinwallstadt (DE)
(72) Erfinder: Löffler, Leo, 63839 Kleinwallstadt (DE); Hünig, Thomas, 63868 Grosswallstadt (DE)
(74) Vertreter: Habermann Intellectual Property Partnerschaft von Patentanwälten mbB

(57) **Zusammenfassung**

Die Erfindung betrifft ein Auftragungssystem (1) zum Ablegen einer Kleberaupe aus einem aushärtbaren Klebematerial (11) auf eine Oberfläche, wobei das Auftragungssystem (1) eine Düsenhalterung (2) mit einem Düsenkopf (3), und eine Verbindungseinrichtung (8) zur Verbindung einer Reservoirzuleitung (9) mit der Düsenhalterung (2) aufweist, wobei das Klebematerial (11) bei einem bestimmungsgemäßen Gebrauch des Auftragungssystems (1) aus einem Klebematerialreservoir durch die Reservoirzuleitung (9) hin zu der Düsenhalterung (2) geleitet wird, wobei das Klebermaterial (11) aus der Düsenhalterung (2) durch den Düsenkopf (3) austritt, dadurch gekennzeichnet, dass das Auftragungssystem (1) eine die Verbindungseinrichtung (8) mit dem Düsenkopf (3) verbindende Düsenzuleitung (5) aufweist, sodass das Klebematerial (11) bei einem bestimmungsgemäßen Gebrauch des Auftragungssystems (1) unter Vermeidung eines direkten Kontakts des Klebematerial (11) mit der Düsenhalterung (2) durch die Düsenzuleitung (5) von der Reservoirzuleitung (9) hin zu dem Düsenkopf (3) geleitet wird.

## Beschreibung

Die Erfindung betrifft ein Auftragungssystem zum Ablegen einer Kleberaupe aus einem aushärtbaren Klebematerial auf eine Oberfläche, wobei das Auftragungssystem eine Düsenhalterung mit einem Düsenkopf, und eine Verbindungseinrichtung zur Verbindung einer Reservoirzuleitung mit der Düsenhalterung aufweist, wobei das Klebematerial bei einem bestimmungsgemäßen Gebrauch des Auftragungssystems aus einem Klebematerialreservoir durch die Reservoirzuleitung hin zu der Düsenhalterung geleitet wird, wobei das Klebermaterial aus der Düsenhalterung durch den Düsenkopf austritt.

Zur Verbindung zweier Bauteile können diese miteinander verklebt werden. Dabei kann in einem ersten Schritt zum einen per Hand oder auch mit Hilfe eines dafür geeigneten Auftragungssystems eine Kleberaupe aus einem aushärtbaren Klebematerial auf einer Oberfläche abgelegt werden. Nach dem Ablegen kann das mit dem ersten Bauteil zu verbindende zweite Bauteil mit dem ersten Bauteil im Bereich der Kleberaupe in Kontakt gebracht werden, wobei das Klebematerial mit der Zeit aushärtet und die beiden Bauteile miteinander klebend verbindet.

Im Bereich des Fensterbaus werden dafür meist automatisierte Auftragungssysteme verwendet, welche selbstständig eine Kleberaupe auf einer zuvor vorgegebenen Oberfläche ablegen können. Auftragungssysteme aus dem Stand der Technik weisen dazu eine mit einem Düsenkopf versehene Düsenhalterung auf, welcher mit Hilfe einer Verbindungseinrichtung mit einer Reservoirzuleitung verbunden ist. Die Reservoirzuleitung ist dabei dazu eingerichtet, das Klebematerial von einem Klebemittelreservoir zu der Düsenhalterung und schließlich zu dem Düsenkopf zu leiten. Bei Verwendung eines Zwei- oder Mehrphasenklebematerials ist die Reservoirzuleitung zudem dazu eingerichtet, dass die verschiedenen Phasen innerhalb der Reservoirzuleitung vermischt werden und letztendlich als homogene Mischung vorliegt. Die Düsenhalterung und die Düse bilden dabei einen Teil eines Strömungskanals von dem Klebematerialreservoir zu dem Düsenkopf aus, sodass das aus dem Klebemittelreservoir strömende Klebematerial durch die Düsenhalterung strömt und aus dem Düsenkopf austreten kann.

Insbesondere bei der Verwendung von zeitlich schnell aushärtenden Klebematerialien kann es zu einem Aushärten des Klebematerials innerhalb der Düsenhalterung und des Düsenkopfs bzw. auch schon innerhalb der Reservoirzuleitung kommen, wodurch der Durchfluss des Klebematerials gestört wird oder gar ganz zum Erliegen kommt. Dieselbe Problematik tritt auf, sollte zwischen den einzelnen abgelegten Kleberaupen eine längere Pause liegen, welche beispielsweise bei einem Wechsel eines Bauteils oder auch bei einem Stillstand des Auftragungssystems über Nacht oder auch während einer Reparatur- oder Wartungsphase auftritt. Aus diesen eingangs genannten Gründen ist es aus der Praxis bereits bekannt, dass die Reservoirzuleitung sowie die Düsenhalterung und der Düsenkopf als Einmalprodukt ausgestaltet sind und am Ende eines Arbeitszyklus ausgetauscht und entsorgt werden. Insbesondere im Rahmen des steigenden Umweltbewusstseins gibt es Bestrebungen diese nicht nachhaltige Praxis zu verbessern und den Einsatz von Einmalprodukten zu reduzieren.

Als Aufgabe der Erfindung wird es daher angesehen das aus dem Stand der Technik bekannte Auftragungssystem zu verbessern.

Die Aufgabe wird dadurch gelöst, dass das Auftragungssystem eine die Verbindungseinrichtung mit dem Düsenkopf verbindende Düsenzuleitung aufweist, sodass das Klebematerial bei einem bestimmungsgemäßen Gebrauch des Auftragungssystems unter Vermeidung eines direkten Kontakts des Klebematerial mit der Düsenhalterung durch die Düsenzuleitung von der Reservoirzuleitung hin zu dem Düsenkopf geleitet wird.

Die erfindungsgemäße Ausgestaltung ermöglicht es, dass die Düsenhalterung nicht als Einmalprodukt ausgestaltet und nach dem Aushärten des Klebematerials entsorgt werden muss. Vielmehr kann die Düsenhalterung mehrfach wiederverwendet werden. Zu diesem Zweck wird das Klebematerial nicht entlang des Strömungskanals von der Reservoirzuleitung durch die Düsenhalterung zu dem Düsenkopf geleitet, sondern das Klebematerial kann unter Umgehung der Düsenhalterung von der Reservoirzuleitung zu dem Düsenkopf strömen. Im Falle eines ungewollten Aushärtens des Klebematerials oder bei längeren Standphasen des Auftragungssystems und dabei einer Beeinträchtigung des Klebematerialflusses durch die Düsenzuleitung kann diese einfach entnommen und ersetzt werden, während die Düsenhalterung nicht ausgetauscht werden muss.

Die dafür geeignete Düsenzuleitung kann dazu beabstandet zu oder auch auf einer Oberfläche der Düsenhalterung angeordnet sein. Die Düsenzuleitung wie auch die Reservoirzuleitung kann aus einem handelsüblichen Schlauch ausgestaltet sein, wodurch die Kosten dieses Austauschteils möglichst gering gehalten werden können. Weiterhin kann die Düsenzuleitung mit Hilfe der Verbindungseinrichtung an der Reservoirzuleitung angeordnet und mit dieser fluidführend verbunden sein. Weiterhin ist es auch angedacht, dass die Düsenzuleitung vollständig oder zumindest teilweise aus der Reservoirzuleitung gebildet ist, wodurch der Austausch der auszutauschenden Teile vereinfacht werden kann.

Die Verbindungseinrichtung selbst kann dabei die Reservoirzuleitung und die Düsenzuleitung miteinander verbinden. Beispielsweise kann die Verbindungseinrichtung die Reservoirzuleitung und die Düsenzuleitung über ihre Stirnseiten miteinander verbinden, wobei auch eine Ausgestaltung der Verbindungseinrichtung möglich ist, in der das Klebematerial von der Reservoirzuleitung zuerst in die Verbindungseinrichtung und im Anschluss in die Düsenzuleitung strömt.

Neben einer Anordnung der Düsenzuleitung an einer Oberfläche der Düsenhalterung oder beabstandet zu dieser kann die Düsenzuleitung auch innerhalb der Düsenhalterung angeordnet sein und in dieser verlaufen. Daher ist es in einer weiteren vorteilhaften Ausgestaltung der Erfindung vorgesehen, dass die Düsenzuleitung in einer die Düsenhalterung vollständig durchdringenden Ausnehmung angeordnet ist. Die Ausnehmung der Düsenhalterung kann zu diesem Zweck als eine separate die Düsenhalterung beispielsweise in einer Längsrichtung vollständig durchdringende Ausnehmung ausgestaltet sein, wobei die Ausnehmung der Düsenhalterung insbesondere die das Klebematerial der Düsenhalterung führende Ausnehmung ist, welche bei handelsüblichen Düsenhalterungen bereits vorgesehen und angelegt ist. Vorteilhafterweise können bei einer Anordnung der Düsenzuleitung in dieser bereits vorgesehenen Ausnehmung handelsübliche und nicht zu dem erfindungsgemäßen Zweck separat hergestellte Düsenhalterungen verwendet werden, wodurch wiederum Kosten eingespart werden können. Die Düsenhalterung kann also vorzugsweise entlang des Strömungskanals in der Düsenhalterung angeordnet werden.

Um eine sichere Anordnung der Düsenzuleitung in der Ausnehmung zu erreichen, kann die Ausnehmung an die Düsenzuleitung angepasst sein. Gemäß einer vorteilhaften Umsetzung des Erfindungsgedankens ist es deshalb vorgesehen, dass ein Innendurchmesser der Ausnehmung der Düsenhalterung an einen Außendurchmesser der Düsenzuleitung angepasst ist. Vorteilhafterweise liegt die Düsenzuleitung daher mit einer Umfangsfläche an der Innenwand der Ausnehmung an. In einer weiteren Ausgestaltung kann die Düsenzuleitung auch einen geringfügig größeren Außendurchmesser aufweisen, wodurch bei einer elastischen Ausgestaltung der Düsenzuleitung die Düsenzuleitung klemmend in der Ausnehmung festgelegt werden kann. Dies kann ein unbeabsichtigtes Herausrutschen der Düsenzuleitung verhindern. Neben einer klemmenden Anordnung der Düsenzuleitung durch eine elastische Verformung, kann insbesondere eine rotationssichere Anordnung der Düsenzuleitung in der Ausnehmung auch durch die geometrische Ausgestaltung der Düsenzuleitung und der Ausnehmung erreicht werden. Beispielsweise kann die Düsenzuleitung mit einem dreieckigen oder höher polygonalen Querschnitt ausgebildet sein und somit rotationssicher in einer rechteckigen oder quadratischen Ausnehmung angeordnet werden.

Um die Düsenzuleitung einfach austauschen zu können, ist erfindungsgemäß vorgesehen, dass die Düsenzuleitung lösbar in der Ausnehmung angeordnet ist. Vorteilhafterweise wird die Düsenzuleitung einfach in die Ausnehmung eingeschoben und wird dort kraftschlüssig gehalten.

Vorteilhafterweise ist erfindungsgemäß vorgesehen, dass die Düsenzuleitung hohlzylindrisch ausgestaltet ist. Vorteilhafterweise kann es sich bei der Düsenzuleitung um einen handelsüblichen Kunststoffschlauch handeln.

Die Düsenzuleitung dient ausschließlich zur Zuleitung des Klebematerials zum Düsenkopf. Daher ist die Düsenzuleitung erfindungsgemäß leer, solange kein Klebematerial durch die Düsenzuleitung zum Düsenkopf geleitet wird und vollständig mit Klebematerial befüllt, wenn das Klebematerial zu dem Düsenkopf geleitet wird. Etwaige Mischvorrichtungen oder dergleichen können bei dem Auftragungssystem ebenfalls verwendet werden, sind dann aber grundsätzlich als separate Bauteile vorgesehen, die beabstandet zu der Düsenleitung angeordnet sind und mit der Düsenzuleitung strömungsverbunden sind.

Vorteilhafterweise ist erfindungsgemäß vorgesehen, dass die Düsenzuleitung einen Düsenkopfaufnahmebereich zur Verbindung der Düsenzuleitung mit dem Düsenkopf und einen beabstandet zu dem Düsenkopfaufnahmebereich angeordneten Verbindungeinrichtungsbereich zur Verbindung der Düsenzuleitung mit der Verbindungseinrichtung aufweist. Die Düsenzuleitung kann an sich gegenüberliegenden Enden jeweils einen Bereich aufweisen welcher einmal für die Verbindung mit dem Düsenkopf und einmal zur Verbindung mit der Verbindungseinrichtung geeignet ist. Die Ausgestaltung dieser zwei Bereiche, des Düsenkopfaufnahmebereichs und des Verbindungseinrichtungsbereichs kann gleichartig ausgestaltet sein oder eine von dem jeweiligen anderen Bereich unterschiedliche Ausgestaltung aufweisen.

Eine mögliche Ausgestaltung beinhaltet die Ausgestaltung dieser Bereiche mit einem Gewinde, sodass die Düsenzuleitung mit diesem Gewinde in ein Gegengewinde des Düsenkopfs oder der Verbindungseinrichtung eingreifen und daran fluidleitend festgelegt werden kann. Weiterhin ist auch eine klemmende oder eine Festlegung mittels eines Druckelements wie einer Schraube oder einem Stempel oder auch eine Bajonettverbindung angedacht. Vorzugsweise kann die Verbindung werkzeuglos erfolgen.

Darüber hinaus ist vorzugsweise vorgesehen, dass der Verbindungeinrichtungsbereich der Düsenzuleitung bei einer bestimmungsgemäßen Anordnung in der Ausnehmung der Düsenhalterung aus der Ausnehmung der Düsenhalterung herausragt, sodass die Düsenzuleitung in einfacher Weise mit der Verbindungseinrichtung verbindbar ist. Die Düsenzuleitung kann dabei vorzugsweise so weit aus der Ausnehmung der Düsenhalterung herausragen, dass der zur Verbindung mit der Verbindungseinrichtung eingerichtete Verbindungseinrichtungsbereich vollständig aus der Ausnehmung herausragt. Dies ermöglicht eine möglichst einfache und unkomplizierte Verbindung.

Des Weiteren ist es möglich und erfindungsgemäß vorgesehen, dass der Düsenkopf lösbar an der Düsenhalterung festlegbar ist. Dies ermöglicht eine schnelle Anpassung des Düsenkopfs und damit der abgelegten Kleberaupe an die derzeit durchzuführenden Arbeiten und einen einfachen Austausch des Düsenkopfs, wenn der Kleber in dem Düsenkopf ausgehärtet ist. Auf diese Weise können der Düsenkopf und die Düsenzuleitung einfach gleichzeitig getauscht werden.

Der Düsenkopf kann dafür beispielsweise mit einem Rastmechanismus in ein dafür vorgesehenes Gegenstück der Düsenhalterung eingreifen und an diesem festlegbar sein. Weiterhin sind auch andere Festlegungsmethoden wie beispielsweise eine Bajonettverbindung möglich, in der ein Eingriffselement des Düsenkopfs in eine Ausnehmung der Düsenhalterung eingreifen kann, wobei bei einer relativen Drehung der beiden Teile zueinander eine Festlegung möglich ist.

In einer vorteilhaften Ausgestaltung der Erfindung ist vorgesehen, dass der Düsenkopf klemmend an der Düsenhalterung festlegbar ist. Dafür kann der Düsenkopf mit einem Eingriffselement in eine Aussparung der Düsenhalterung eingreifen und darin klemmend festgelegt werden. Besonders vorteilhaft kann das Eingriffselement des Düsenkopfs zur Festlegung in die Ausnehmung der Düsenhalterung eingreifen.

Vorteilhafterweise ist erfindungsgemäß vorgesehen, dass die Düsenzuleitung in Längsrichtung der Düsenzuleitung steif ausgestaltet ist. Dazu kann die Düsenzuleitung als Schlauch aus einem formstabilen Kunststoff wie beispielsweise PVC oder anderen Kunststoffarten ausgestaltet sein. In einer alternativen Ausgestaltung kann die Düsenzuleitung auch aus einem flexiblen Verbundwerkstoff hergestellt sein. Vorteilhafterweise weist die Düsenzuleitung eine solche Steifigkeit auf, dass die Düsenzuleitung und dabei insbesondere der Verbindungseinrichtungsbereich der Düsenzuleitung in einfacher Weise an der Verbindungseinrichtung angeordnet und an dieser festlegbar ist und zum anderen kann die Steifigkeit so ausgelegt sein, dass eine formstabile Düsenzuleitung erhalten bleibt.

Vorzugsweise verläuft die Ausnehmung der Düsenhalterung entlang der Längsrichtung der Düsenhalterung, wobei die Ausnehmung die Düsenhalterung vollständig durchdringt. An einem Ende der Düsenhalterung kann der Düsenkopf aufgesteckt und mit einem Eingriffselement klemmend festgelegt werden, wobei die Düsenzuleitung von einer dem Düsenkopf abgewandten Seiten in die Ausnehmung der Düsenhalterung eingeführt werden kann, bis die Düsenzuleitung in der Ausnehmung an dem Eingriffselement des Düsenkopf anliegt. Zur klemmenden Festlegung kann ein Eingriffselement des Düsenkopfs in die Ausnehmung der Düsenhalterung eingeführt werden, oder das Eingriffselement umgibt die Düsenhalterung an einer Umfangsfläche der Düsenhalterung und liegt an dieser klemmend an. In einer alternativen Ausgestaltung greift das Eingriffselement der Düsenkopfs so in die Ausnehmung der Düsenhalterung ein, dass die Düsenzuleitung bis in den Düsenkopf geschoben werden kann und nicht nur an diesem anliegt.

Die Düsenzuleitung kann weiterhin so ausgestaltet sein, dass die Düsenzuleitung bei einem Druck in Längsrichtung der Düsenzuleitung zusammen mit dem darin bevorzugt klemmend festgelegten Düsenkopf aus der Düsenhalterung herausgenommen werden kann. Dies ermöglicht einen einfachen Austausch der Einmalkomponenten ohne, dass zum Ausbau Werkzeug erforderlich wäre.

Vorzugsweise ist vorgesehen, dass der Düsenkopf mehrere Düsenausnehmungen aufweist, durch welche das Klebematerial aus dem Düsenkopf austreten kann. Je nach den gewünschten Anforderungen kann der Düsenkopf ein oder auch mehrere Düsenausnehmungen aufweisen. Die Düsenausnehmungen können dabei nebeneinander oder auch in einem geometrischen Muster zueinander angeordnet sein. Durch den Einsatz mehrere Düsenausnehmungen kann auch eine geometrisch anspruchsvolle oder auch mehrere Kleberaupen nebeneinander erreicht werden. Durch die auswechselbare Ausgestaltung des Düsenkopfs kann die abgelegte Kleberaupe jederzeit durch lediglich einen Wechsel des Düsenkopfs an die gewünschte Form angepasst werden.

Es ist auch möglich und erfindungsgemäß ebenfalls vorgesehen, dass der Düsenkopf eine an dem Düsenkopf angeordnete Düsenlippe aufweist. Die Düsenlippe kann an dem Düsenkopf angeordnet sein und durch Ihre Formgebung die Geometrie der abgelegten Kleberaupe beeinflussen. Dazu gehören beispielsweise auch dass auf diese Weise besonders gerade Kanten der Kleberaupe ermöglicht werden.

Weitere vorteilhafte Ausgestaltungen des Auftragungssystems sind in den nachfolgenden Figuren dargestellt. Dabei zeigt:
Figur 1 eine schematische Zeichnung eines erfindungsgemäßen Auftragungssystems in einem zusammengebauten Zustand,
Figur 2 das erfindungsgemäße Auftragungssystem aus Figur 1 in einem nicht zusammengebauten Zustand,
Figur 3 eine schematische Schnittzeichnung durch eine Düsenhalterung aus Figur 2 entlang der Schnittlinie III-III,
Figur 4 eine alternative Ausgestaltung der Düsenhalterung und des Düsenkopfs,
Figur 5 eine abweichende Ausgestaltungsvariante der Düsenhalterung und des Düsenkopfs,
Figur 6 eine weitere abweichende Ausgestaltungsvariante der Düsenhalterung und des Düsenkopfs,
Figur 7 eine Explosionszeichnung der Düsenhalterung mit Düsenkopf und Düsenzuleitung aus Figur 3,
Figur 8 eine schematische Schnittzeichnung durch eine Düsenhalterung mit Düsenkopf und Düsenzuleitung mit in der Düsenzuleitung ausgehärtetem Klebematerial, und
Figur 9 die Düsenhalterung aus Figur 5 mit herausgenommener Düsenzuleitung und Düsenkopf.

In den Figuren 1 und 2 ist eine schematische Darstellung einer Ausgestaltung des erfindungsgemäßen Auftragungssystems dargestellt. Die erfindungsgemäße Ausgestaltung ermöglicht es, dass die Düsenhalterung nicht wie im Stand der Technik vorgesehen als Einmalprodukt nach dem Aushärten des Klebematerials entsorgt werden muss, sondern vielmehr mehrfach wiederverwendet werden kann. Zu diesem Zweck wird das Klebematerial nicht entlang eines Strömungskanals von der Reservoirzuleitung durch die Düsenhalterung zu dem Düsenkopf geleitet, sondern das Klebematerial kann unter Umgehung der Düsenhalterung von der Reservoirzuleitung zu dem Düsenkopf fließen.

Das Auftragungssystem 1 weist einen länglichen und im wesentlichen rechteckige Düsenhalterung 2 mit einem Düsenkopf 3 auf. In einer der Düsenhalterung 2 in einer Längsrichtung durchdringenden Ausnehmung 4 ist eine Düsenzuleitung 5 in Form eines Schlauches angeordnet. Die Düsenzuleitung 5 weist an einem ersten Ende der Düsenzuleitung 5 einen Düsenkopfaufnahmebereich 6 und an einem anderen, dem ersten Ende gegenüberliegenden Ende einen Verbindungseinrichtungsbereich 7 auf. Mit dem Düsenkopfaufnahmebereich 6 ist die Düsenzuleitung 5 an dem Düsenkopf 5 angeordnet, während die Düsenzuleitung 5 mit dem Verbindungseinrichtungsbereich 7 mit einer Verbindungseinrichtung 8 fluidleitend verbunden ist. Die Düsenzuleitung 5 ist so ausgestaltet, dass der Verbindungseinrichtungsbereich 7 der Düsenzuleitung 5 vollständig aus der Ausnehmung 4 der Düsenhalterung 2 herausragt, um in einfacher Weise in die Verbindungseinrichtung 8 eingeführt werden zu können.

Die Düsenhalterung 2 ist an einem, dem Düsenkopf 3 abgewandten Ende über eine bajonettartige Verbindung mit der Verbindungseinrichtung 8 verbunden. Bei der Verbindung der Düsenhalterung 2 mit der Verbindungseinrichtung 8 greift der Verbindungseinrichtungsbereich 7 der Düsenzuleitung 5 in die Verbindungseinrichtung 8 ein. Während in Figur 1 das Auftragungssystem 1 in einem zusammengebauten Zustand gezeigt ist, in dem die Düsenzuleitung 5 wie auch die Düsenhalterung 2 mit der Verbindungseinrichtung 8 verbunden sind, ist die Düsenhalterung 2 in Figur 2 in einem nicht zusammengebauten Zustand von der Verbindungseinrichtung 8 getrennt dargestellt.

Die Verbindungseinrichtung 8 selbst ist weiterhin über eine als Schlauch ausgestaltete Reservoirzuleitung 9 mit einem in den Figuren nicht gezeigten Klebematerialreservoir verbunden. Das Klebematerialreservoir, die Reservoirzuleitung 9, die Düsenzuleitung 5 und der Düsenkopf 3 sind dabei fluidleitend entlang eines Strömungskanals miteinander verbunden. Über die Reservoirzuleitung 9 strömt bei einem bestimmungsgemäßen Gebrauch des Auftragungssystems Klebematerial von der Reservoirzuleitung 9 über die Düsenzuleitung 5 in den Düsenkopf 3, wobei das Klebematerial aus Düsenausnehmungen 10 des Düsenkopf 3 austritt und in Form einer Kleberaupe auf einer Oberfläche angelegt werden kann.

Die Figur 3 zeigt einen Schnitt der Düsenhalterung 2 aus Figur 3 entlang der Schnittlinie III-III. Dabei ist die längliche, die Düsenhalterung 2 in Längsrichtung durchdringende Ausnehmung 4 der Düsenhalterung 2 erkennbar, in welchem die Düsenzuleitung 5 klemmend festgelegt ist. Der Düsenkopf 3 ist ebenfalls mit einem Eingriffselement klemmend an der Düsenhalterung 2 angeordnet und bildet eine Verlängerung der Ausnehmung 4 aus, sodass die Düsenzuleitung 5 bis in den Düsenkopf 3 hineinragt.

Die Figuren 4 bis 6 zeigen weitere alternative Ausgestaltungsmöglichkeiten der Düsenhalterung 2 und des Düsenkopfs 3. In Figur 4 greift das Eingriffselement des Düsenkopfs 3 in die Ausnehmung 4 der Düsenhalterung 2 ein und liegt darin klemmend fest. Die Düsenzuleitung 5 liegt dabei an den Eingriffselementen des Düsenkopfs 2 an. Alternativ zu dieser Ausgestaltungsvariante greifen die Eingriffselemente in Figur 5 ebenfalls in die Ausnehmung 4 ein, jedoch ist die Ausnehmung 4 so ausgestaltet, dass die Düsenzuleitung 5 bis in den Düsenkopf 3 eingeführt werden kann. In Figur 6 umgreift das Eingriffselement des Düsenkopfs 3 die Düsenhalterung 2 an einer Umfangsfläche.

Figur 7 zeigt exemplarisch eine Explosionszeichnung der Düsenhalterung 2 aus Figur 3.

Die Figuren 8 und 9 zeigen jeweils eine Düsenhalterung 2 mit Düsenkopf 3 und Düsenzuleitung 5, wobei Klebematerial 11 in der Düsenzuleitung 5 und dem Düsenkopf 3 ausgehärtet ist. Um den Düsenkopf 3 und die Düsenzuleitung 5 von der Düsenhalterung 2 zu treffen kann der Verbund aus Düsenhalterung 2, Düsenkopf 3 und Düsenzuleitung 5 mit dem Verbindungseinrichtungsbereich 7 entlang der Längsrichtung 12 der Düsenhalterung 2 auf einen Untergrund geklopft werden, wobei sich die Düsenzuleitung 5 und der Düsenkopf 3 von der Düsenhalterung 2 lösen. Im Anschluss kann die Düsenhalterung 2 erneut mit einem neuen Düsenkopf 3 und Düsenzuleitung 5 versehen verwendet werden.

### BEZUGSZEICHENLISTE

- 1: Auftragungssystem
- 2: Düsenhalterung
- 3: Düsenkopf
- 4: Ausnehmung des Düsenhalters
- 5: Düsenzuleitung
- 6: Düsenkopfaufnahmebereich
- 7: Verbindungseinrichtungsbereich
- 8: Verbindungseinrichtung
- 9: Reservoirzuleitung
- 10: Düsenausnehmung
- 11: Klebematerial
- 12: Längsrichtung

## Patentansprüche

1. Auftragungssystem (1) zum Ablegen einer Kleberaupe aus einem aushärtbaren Klebematerial (11) auf eine Oberfläche, wobei das Auftragungssystem (1) eine Düsenhalterung (2) mit einem Düsenkopf (3), und eine Verbindungseinrichtung (8) zur Verbindung einer Reservoirzuleitung (9) mit der Düsenhalterung (2) aufweist, wobei das Klebematerial (11) bei einem bestimmungsgemäßen Gebrauch des Auftragungssystems (1) aus einem Klebematerialreservoir durch die Reservoirzuleitung (9) hin zu der Düsenhalterung (2) geleitet wird, wobei das Klebermaterial (11) aus der Düsenhalterung (2) durch den Düsenkopf (3) austritt, **dadurch gekennzeichnet, dass** das Auftragungssystem (1) eine die Verbindungseinrichtung (8) mit dem Düsenkopf (3) verbindende Düsenzuleitung (5) aufweist, sodass das Klebematerial (11) bei einem bestimmungsgemäßen Gebrauch des Auftragungssystems (1) unter Vermeidung eines direkten Kontakts des Klebematerial (11) mit der Düsenhalterung (2) durch die Düsenzuleitung (5) von der Reservoirzuleitung (9) hin zu dem Düsenkopf (3) geleitet wird.

2. Auftragungssystem (1) nach Anspruch 1, **dadurch gekennzeichnet, dass** die Düsenzuleitung (5) in einer die Düsenhalterung (2) vollständig durchdringenden Ausnehmung (4) angeordnet ist.

3. Auftragungssystem (1) nach Anspruch 2, **dadurch gekennzeichnet, dass** ein Innendurchmesser der Ausnehmung der Düsenhalterung (2) an einen Außendurchmesser der Düsenzuleitung (5) angepasst ist.

4. Auftragungssystem (1) nach Anspruch 2 oder Anspruch 3, **dadurch gekennzeichnet, dass** die Düsenzuleitung (5) lösbar in der Ausnehmung angeordnet ist.

5. Auftragungssystem (1) nach einem der voranstehenden Ansprüche, **dadurch gekennzeichnet, dass** die Düsenzuleitung (5) hohlzylindrisch ausgestaltet ist.

6. Auftragungssystem (1) nach Anspruch 1 bis 5, **dadurch gekennzeichnet, dass** die Düsenzuleitung (5) einen Düsenkopfaufnahmebereich (6) zur Verbindung der Düsenzuleitung (5) mit dem Düsenkopf (3) und einen beabstandet zu dem Düsenkopfaufnahmebereich (6) angeordneten Verbindungeinrichtungsbereich (7) zur Verbindung der Düsenzuleitung (5) mit der Verbindungseinrichtung (8) aufweist.

7. Auftragungssystem (1) nach einem der vorangegangenen Ansprüche, **dadurch gekennzeichnet, dass** der Verbindungeinrichtungsbereich (7) der Düsenzuleitung (5) bei einer bestimmungsgemäßen Anordnung in der Ausnehmung (4) der Düsenhalterung (2) aus der Ausnehmung (4) der Düsenhalterung (2) herausragt, sodass die Düsenzuleitung (5) in einfacher Weise mit der Verbindungseinrichtung (8) verbindbar ist.

8. Auftragungssystem (1) nach einem der vorangegangenen Ansprüche, **dadurch gekennzeichnet, dass** der Düsenkopf (3) lösbar an der Düsenhalterung (2) festlegbar ist.

9. Auftragungssystem (1) nach einem der vorangegangenen Ansprüche, **dadurch gekennzeichnet, dass** der Düsenkopf (3) klemmend an der Düsenhalterung (2) festlegbar ist.

10. Auftragungssystem (1) nach einem der vorangegangenen Ansprüche, **dadurch gekennzeichnet, dass** die Düsenzuleitung (5) in Längsrichtung der Düsenzuleitung (5) steif ausgestaltet ist.

11. Auftragungssystem (1) nach einem der vorangegangenen Ansprüche, **dadurch gekennzeichnet, dass** der Düsenkopf (3) mehrere Düsenausnehmungen (10) aufweist, durch welche das Klebematerial (11) aus dem Düsenkopf (3) austreten kann.

12. Auftragungssystem (1) nach einem der vorangegangenen Ansprüche, **dadurch gekennzeichnet, dass** der Düsenkopf (3) eine an dem Düsenkopf (3) angeordnete Düsenlippe aufweist.
